# EUROPÄISCHE PATENTSCHRIFT

(11) **EP 1 554 521 B1**
(45) Veröffentlichungstag und Bekanntmachung des Hinweises auf die Patenterteilung: **05.07.2006**
(21) Anmeldenummer: 03758006.5
(22) Anmeldetag: 17.10.2003
(51) Int. Cl.: F21S 8/10

(54) **LED-SCHEINWERFER ZUR ASYMMETRISCHEN AUSLEUCHTUNG**
LED PROJECTOR FOR ASYMMETRICAL ILLUMINATION
PROJECTEUR A DEL POUR ECLAIRAGE ASYMETRIQUE

(30) Priorität: 24.10.2002 DE 10249819; 10.03.2003 DE 10310263
(43) Veröffentlichungstag der Anmeldung: 20.07.2005
(73) Patentinhaber: DaimlerChrysler AG, 70567 Stuttgart (DE)
(72) Erfinder: GRIESINGER, Manfred, 71229 Leonberg (DE); HARTLIEB, Markus, 72141 Walddorfhäslach (DE); KINCSES, Wilhelm, 73732 Esslingen (DE); LEIS, Hans-Georg, 73733 Esslingen (DE); ROTHE, Siegfried, 73770 Denkendorf (DE)
(86) Internationale Anmeldenummer: PCT/EP2003/011516
(87) Internationale Veröffentlichungsnummer: WO 2004/038285

(56) Entgegenhaltungen:
- DE-A- 10 005 795
- US-A- 2 254 961
- US-A- 3 228 288
- US-A1- 2001 019 486

## Beschreibung

Die Erfindung betrifft einen LED-Scheinwerfer, welcher eine asymmetrischer Ausleuchtungscharakteristik aufweist und ein Verfahren zum Betrieb eines solchen Scheinwerfers gemäß dem Oberbegriff der Patentansprüche 1 und 10.

Das Steuern eines Fahrzeugs im Verkehr ist eine anspruchsvolle, hoch dynamischen Aufgabe. Sie stellt erhebliche Anforderungen an visuelle Wahrnehmung, kognitive Verarbeitung und motorische Koordination des Fahrers. In der Literatur findet sich ein allgemeiner Konsens, dass etwa 90 Prozent der im Straßenverkehr relevanten Informationen durch den Sehsinn aufgenommen werden. Dementsprechend wichtig ist eine gute Ausleuchtung des Verkehrsraumes bei Dämmerung und Dunkelheit und bei Witterungssituationen, in denen das natürliche Licht nicht ausreicht. Die gegenwärtig noch gültigen ECE-Vorschriften für das asymmetrische Abblendlicht auf europäischen Straßen stellen einen Kompromiss zwischen guter Sicht und möglichst geringer Behinderung anderer Verkehrsteilnehmer dar. Ein Fahrzeugscheinwerfer ist dahingehend zu gestalten, dass er das von ihm ausgesandte Licht so formt, dass als Ergebnis der Überlagerung des austretenden Lichts eine für Fahrzeugscheinwerfer vorgeschriebene Lichtverteilung entsteht; insbesondere ist die Ausbildung einer deutlichen Hell-Dunkelgrenze und eine asymmetrische Charakteristik der Ausleuchtung zur Vermeidung der Blendung des Gegenverkehrs notwendig.

Auch aus der Offenlegungsschrift US 2001/019486 A1 ist ein Scheinwerfer bestehend aus einem Feld von Einzelstrahlerelementen auf Basis von Halbleiterlichtquellen bekannt. Hierbei ist es möglich jeweils mehrere der Einzelstrahler in Gruppen anzusteuern um so Licht gezielt in vordefinierte Raumbereiche abzustrahlen. Durch geeignete Zusammenschaltung von Einzelstrahlern kann so die Beleuchtungscharakteristik des Scheinwerfers gesteuert werden.

Das in US 6 144 158 A beschriebene Beleuchtungssystem erzeugt durch den Einsatz eines Feldes von Halbleiterlasern oder alternativ einer Ablenkvorrichtung für den Lichtstrahl eines einzelnen Halbleiterlasers eine Beleuchtungscharakteristik, welche über die im Straßenverkehr geforderte deutliche Hell-Dunkel-Grenze und eine asymmetrische Charakteristik verfügt. Nachteilig in Bezug auf die Möglichkeiten einer wirtschaftlich sinnvollen Realisierung wirkt sich hierbei jedoch die Verwendung einer für die Lichtbündelung notwendigen, gegenüber Erschütterungen aber wenig robusten und teuren Laserlichtquelle aus.

Ein auf Basis kostengünstiger LED-Lichtquellen realisierter Scheinwerfer ist aus der Schrift DE 100 05 795 A1 bekannt. Dabei wird ein in seiner Leuchtcharakteristik variabler Scheinwerfer, durch ein Feld von Einzelemittern mit wenigstens einer vor jedem Einzelemitter angeordneten Optik realisiert. Jede dieser Optiken kann gegenüber den Einzelelementen in allen drei Raumrichtungen verschoben werden, um den jeweiligen von dem einzelnen Lichtelement ausgesandten Lichtstrahl zu beeinflussen. Auf diese Weise läst sich eine variable Steuerung des von dem Scheinwerfer ausgesandten Strahlenbündels erreichen.

Auf Grund der für die verwandten LED-Optik typische, einen großen Öffnungswinkel aufweisende, rotationssymmetrische Lichtverteilung läst sich jedoch keine den Vorschriften des Straßenverkehrs entsprechende und eine deutliche Hell-Dunkelgrenze aufweisende Lichtverteilung schaffen.

Aufgabe der Erfindung ist es daher, eine kostengünstig zu fertigende Beleuchtungsvorrichtung zu finden, die über eine asymmetrische Beleuchtungscharakteristik verfügt, welche zugleich eine deutliche Hell-Dunkelgrenze aufweist und dabei möglichst die gesamte von der Halbleiterlichtquelle abgegebene Strahlungsleistung ausnutzt.

Die Aufgabe wird durch eine Beleuchtungsvorrichtung und ein Verfahren zum Betrieb einer solchen Vorrichtung geeignetes Verfahren mit den Merkmalen der Patentansprüche 1 und 10 gelöst. Vorteilhafte Ausgestaltungen und Weiterbildungen der Erfindung werden durch die untergeordneten Ansprüche aufgezeigt. Die Erfindung wird nachfolgen im Detail anhand von Ausführungsbeispielen und Figuren erläutert.

Die Beleuchtungsoptik wird durch ein Feld (Array) von Einzeloptiken gebildet. Hierbei werden die einzelnen Optiken in erfinderischer Weise möglichst flach ausgeführt, so dass die Lichteintrittsöffnung der Optiken eine längliche, im wesentlichen rechteckige Form aufweist. Dabei weist jede einzelne Optik senkrecht zur Lichteintrittsfläche einen Zentralbereich auf, dessen Projektion in eine zweidimensionale Ebene einem zylindrischen 2-dimensionalen Kartovals entspricht. Ein Kartoval ist eine geometrische Fläche, die als Grenzfläche eines brechenden Mediums das von einem Brennpunkt ausgehende Licht auch für große Öffnungswinkel in einem zweiten Brennpunkt sammelt. Um das von der Halbleiterlichtquelle ausgehende Licht noch besser zu nutzen, wird im Rahmen der Erfindung die in Form eines Kartovals geformte Lichtaustrittsfläche der Optik, mit einem parabolischen Reflektor kombiniert.

Im nachfolgenden wird mittels Figuren und anhand der mathematischen Herleitung der Geometrie der erfindungsgemäßen Optik die vorteilhaften Ausbildungen der Erfindung im Detail diskutiert. Hierbei wird ausgehend von einer vorteilhaften Verwendung der Optiken innerhalb von Scheinwerfern nur der Fall betrachtet, dass der zweite Brennpunkt, in welchem die von der Lichtquelle ausgehenden Lichtstrahlen zusammentreffen, im Unendlichen liegt, d.h. das Strahlenbündel wird in ein paralleles Strahlenbündel umgewandelt. Auf diese Weise wird die mathematische Behandlung des Systems stark vereinfacht. Weitere Figuren dienen der eingehenden Erläuterung der vorteilhaften Ausgestaltungen und Weiterbildungen der Erfindung.
- Figur 1: zeigt die der Brechung an der Lichtaustrittsfläche der Optik zugrunde liegende Strahlengeometrie.
- Figur 2: stellt die aus der Berechnung resultierende Konturlinie eines Kartovals dar.
- Figur 3: repräsentiert den von einer Punktquelle ausgehende Strahlengang und zeigt den aus der Geometrie der Optik resultierenden Grenzwinkel der Reflektion auf.
- Figur 4: zeigt eine 3-dimensionale Ansicht einer erfindungsgemäßen Optik.
- Figur 4a: bildet die in Figur 4 gezeigte Optik als 3-dimensionales Kantenbild in vier unterschiedlichen Ansichten ab.
- Figur 5: zeigt eine Querschnitt durch die erfindungsgemäße Optik mit der notwendigen Anpassung des parabolischen Kontur des Reflektors.
- Figur 6: zeigt die Energieverteilung des aus der erfindungsgemäßen Optik austretenden Lichtes.
- Figur 7: zeigt schematisch den Teil einer alternativen Ausführungsform der Optik auf Basis eines ,compund parabolic reflector'.
- Figur 8: zeigt schematisch eine weiter alternative Ausführungsform der Optik (mit Blick auf die Lichteintrittsfläche), mittels welcher der von der Optik ausgehende Lichtkegel gezielt gekrümmt werden kann.
- Figur 9: zeigt die Energieverteilung einer alternativen Optik entsprechend Figur 8.
- Figur 10: beschreibt die Positionierung von Halbleiterlichtquellen an der erfindungsgemäßen Optik

Nachfolgend wird zur Verdeutlichung der Form eines Kartovals die mathematische Herleitung dessen Konturkurve aufgezeigt. Figur 1 zeigt hierzu die der Berechung zu Grunde liegende Strahlengeometrie. Dabei sind ausgehend von einer Lichtquelle 60 schematisch zwei Lichtstrahlen 20 und 21 aufgezeigt. Lichtstrahl 20 soll hierbei dasjenige Licht repräsentieren, welches senkrecht ausgehend von der Lichtquelle 60 ohne Brechung an der Bewandung 10 der Optik aus deren Lichtaustrittsfläche austritt. Lichtstrahl 21 hingegen tritt unter einem Winkel ϕ aus der Halbleiterlichtquelle aus und trifft an der Innenseite der Bewandung 10 unter einem Winkel dϕ gegen die Normale auf. Aus diesem Grunde wird der Lichtstrahl 21 gebrochen und tritt unter einem Winkel α aus der Optik an deren Lichtaustrittsfläche aus. Da die Bewandung 10 in erfinderischer Weise die Kontur eines Kartovals aufweist, wird der Lichtstrahl 21 derart umgelenkt, dass er nach Austritt aus der Optik parallel zu dem ungebrochen Lichtstrahl 20 verläuft. Aus dieser Geometrie des in Figur 1 aufgezeigten Strahlenqanqs folgt die Beziehung $α - β = ϕ$ ϕ ist dabei der Polarkoordinatenwinkel, α der Austrittswinkel aus dem brechenden Medium und β der Einfallswinkel im Medium. Nach dem Brechungsgesetz gilt:$\frac{sin α}{sin β} = n$

Zunächst wird in Abhängigkeit von ϕ der erforderliche Einfallswinkel β berechnet, um das Licht parallel gerichtet aus dem Element austreten zu lassen. Aus (1.1) und (1.2) folgt: $\frac{sin ( ϕ + β )}{sin β} = n$ und daraus berechnet sich die gesuchte Funktion: $β = arctan \frac{sin ϕ}{n - cos ϕ}$

Diese Funktion gibt den Einfallswinkel β als Funktion des Polarkoordinatenwinkels ϕ an. Im nächsten Schritt erfolgt sodann die Berechnung der Kontur. Aus der Figur 1 folgt $\frac{d r}{d ϕ} = r ⋅ tan β$

Mit G1. (1.4) folgt hieraus die Differentialgleichung $\frac{d r}{r} = \frac{sin ϕ}{n - cos ϕ} d ϕ$

Diese Gleichung lässt sich in einer analytischen Form durch Substitution lösen: $\frac{r}{{r}_{0}} = \frac{n - cos {ϕ}_{0}}{n - cos ϕ}$

Dies ist die gesuchte Gleichung in Polarkoordinaten der in Figur 2 dargestellten Konturlinie 11 des Kartovals. *r*₀ ist hierbei der dem Winkel ϕ₀ zugeordnete Radius, der zur Festlegung der absoluten Dimension der Kontur dient. Selbstverständlich lässt sich die in Polarkoordinaten beschriebene Gleichung 1.7. auch in das kartesische Koordinatensystem transferieren, woraus sich nachfolgende Gleichung (1.8) ergibt: $\frac{{( n + 1 )}^{2}}{{n}^{2} ⋅ {r}_{0}^{2}} ⋅ {( x - \frac{{r}_{0}}{n + 1} )}^{2} + \frac{( n + 1 )}{( n - 1 ) ⋅ {r}_{( 0 )}^{2}} ⋅ {y}^{2} = 1$

Eine Optik die eine Austrittsfläche in Form eines gemäß Gleichung 1.8. beschriebenen Kartovals ausweist, kann das Licht einer Punktquelle jedoch nur in einem eingeschränkten Winkelbereich parallelisieren. Dieser Winkelbereich wird durch den Grenzbereich der Totalreflexion vorgegeben. In Figur 3 sind der Strahlengang der Lichtstrahlen 21a-d für eine Punktquelle 60 und der resultierende Grenzwinkel ϕ_{*g*} aufgezeigt. Durch die Kontur der Lichtaustrittsfläche der Optik in Form eines Kartovals wird erreicht, dass alle innerhalb des zweifachen des Grenzwinkels ϕ_{*g*} von der Lichtquelle 60 austretenden Lichtstrahlen 21a-d und 22 parallel aus der Optik austreten. Der Grenzwinkel ϕ_{*g*} ist gegeben durch das Brechungsgesetz (1.2), wobei der Austrittswinkel α=90° ist. Damit wird $sin β = \frac{1}{n}$ und der Grenzwinkel ϕ_{*g*}=90°-β. Für n=1,5 ergibt sich somit ein Grenzwinkel von 48,2°. Strahlung, die außerhalb dieses Öffnungswinkels liegt, kann mit diesem Element nicht sinnvoll ausgenutzt werden. Da Halbleiterlichtquellen in der Regel in einen weitaus größeren Winkelbereich emittieren, geht mit solchen Elementen ein großer Teil des Lichts verloren. Deshalb wird zur Umgehung dieser Problematik im Rahmen der Erfindung die im wesentlichen die Form eines zweidimensionalen Kartovals aufweisende Beleuchtungsoptik mit einem parabelförmigen Reflektor kombiniert. Dieser Reflektor sollte ebenfalls die Eigenschaft aufweisen, dass von dem Brennpunkt ausgehende Licht in ein paralleles Bündel zu wandeln. Dies führt zu dem in Figur 4 dargestellten Element, mit den Seitenflächen A,B und E und der Lichteintrittsfläche F. Wie aus Figur 4 ersichtlich, ist die erfinderische Optik recht flach ausgeführt, wobei die Lichteintrittsöffnung F einen im wesentlichen rechteckigen Querschnitt aufweist, wobei eine Dimension des Querschnitts wesentlich kleiner ist, als die andere; wie nachfolgend anhand von Figur 10 noch erläutert, ist wird der rechteckige Querschnitt in vorteilhafter Weise so schmal ausgeführt, dass gerade noch eine Halbleiterlichtquelle 60 an der Optik vollflächig angebracht werden kann. Zum besseren Klarstellung der 3-dimensionalen Ausgestaltung der in Figur 4 dargestellten erfinderischen Optik ist ein 3-dimensionales Kantenbild dieser Optik in vier unterschiedlichen Ansichten in Figur 4a abgebildet. Dabei heben die dortigen Abbildungen vor allem die Kanten der Optik, so wie in schraffierter Form die Seitenflächen A, B und 10 (Lichtaustrittsöffnung) hervor.

In besonders vorteilhafter Weise ist es denkbar die Außenflächen A und B des parabolischen Reflektors entweder zu verspiegeln oder aber total reflektierend auszugestalten. Hierdurch wird eine möglichst optimale Lichtausbeute der Halbleiterlichtquelle erreicht, da annähernd das gesamte von der Lichtquelle ausgehende Licht in ein gemeinsames paralleles Strahlenbündel gewandelt wird.

Figur 5 zeigt die Projektion der Seitenfläche E der erfindungsgemäßen Optik, hierbei tritt deutlich die Kontur des kartoval geformten Zentralbereichs und des daran außen anschließenden parabolischen Reflektors zum Vorschein. In idealer Weise wird nun der Reflektor so gestaltet, dass an den zu den Flächen C und D korrespondierenden Bereichen 40a und 40b der Kontur beim Lichtaustritt des Strahls 23a eine Brechung dergestalt stattfindet, dass die aus der Optik austretenden Strahlen 23a und 21 parallel laufen. Der Verlauf des Lichtstrahls 23a sollte dabei durch Drehen der zu den Außenflächen A und B der Optik korrespondierenden Parabelkontur 41a in Richtung hin zu 41b beeinflusst werden. Hierzu ist die Parabelkontur 41 um den notwendigen Winkel nach innen zu drehen, um zu vermeiden, dass ein Lichtstrahl 23x aus der Optik austritt, welcher nicht parallel zu dem anderen parallelen Strahlenbündel läuft.

Bei der erfinderischen Ausgestaltung der Optiken des Beleuchtungssystems findet die Ablenkung und Ausrichtung des Lichts vorwiegend in vertikaler Ebene statt, das heißt das Licht wird zu einem horizontal verlaufenden Streifen gebündelt. Figur 6 zeigt als Ergebnis einer Berechnung die Energieverteilung des aus der erfindungsgemäßen Optik austretenden Lichtes. Im oberen Teil der Figur ist in Falschfarbdarstellung der Intensitätsverlauf des von einer horizontal angeordneten Optik ausgehenden Lichtes aufgezeigt. Daneben und darunter ist in Kurvenform die Intensitätsverteilung in x-Richtung und y-Richtung aufgezeigt. Es wird hierdurch deutlich, dass der aus der Optik austretende Lichtstrahl in y-Richtung stark gebündelt ist. Auch in x-Richtung ist die von der Optik ausgehende Lichtintensität deutlich örtlich begrenzt. Bei der Figur 6 zu Grunde liegenden Simulation wurden davon ausgegangen, dass die Lichtquelle mittig bzgl. der Lichteintrittsfläche F der Optik angebracht ist, wie später noch detailliert erläutert, ist es jedoch auch denkbar die Lichtquelle an anderer Position an der Lichteintrittsfläche F zu installieren um hierdurch gezielt Beleuchtungscharakteristik der Optik zu beeinflussen.

In besonders vorteilhafter Weise kann die horizontale Breite des Lichtflecks dadurch beeinflusst werden, dass die Seitenflächen E der Optik dergestalt geneigt werden, dass sich die Optik von der Lichtaustrittsfläche G hin zur Lichteintrittsfläche F verjüngt. Eine entsprechende Geometrie ist in Figur 7 dargestellt, welche eine Seitenansicht aus Richtung der Seitenfläche A bzw. B zeigt. Dabei wird deutlich, dass in dieser gewinnbringenden Ausgestaltung der Erfindung die Höhenausdehnung F_{*l*} der Lichteintrittsfläche F der Optik kleiner als die Höhenausdehnung G_{*l*} deren Lichtaustrittsfläche 10 ist. Solche Elemente, insbesondere auch mit parabelförmigen Seitenflächen sind aus der Solartechnik bekannt (CPC, Compound parabolic Concentrator). Es gilt die Beziehung: $\frac{sin α 1}{sin α 2} = \frac{{K}_{l}}{{F}_{l}}$
wobei a1 und a2 den jeweiligen Winkelbereich beschreiben, innerhalb dessen die Lichtstrahlen (25, 26) durch die Optik aufgenommen, beziehungsweise unter welchen diese dann aus die Optik austreten. Aus der Gleichung (1.8) ergibt sich, dass durch eine Vergrößerung der Austrittsfläche der Winkelbereich, in den das Licht emittiert wird, verkleinert wird. In besonders gewinnbringender Weise bietet es sich an auch in Strahlrichtung einen möglichst großen Akzeptanzwinkel zu schaffen, um optische Verluste zu vermeiden. Dies kann entweder durch Verspiegelung erreicht werden oder durch die entsprechende Gestaltung der Krümmung der Seitenflächen E, so dass dort Totalreflexion entsteht. In Figur 7 ist beispielhaft mit gestrichelter Linie der Krümmungsverlauf der Seitenfläche E für eine parabolische Krümmung angedeutet. Entsprechend der oben beschriebenen und auch in Figur 5 dargestellten Vorgehensweise kann an einem solchermaßen geformten kartovalen Zentralbereich erfindungsgemäß ein geeigneter parabolisch geformter Reflektor, zur optimalen Ausnutzung der von des von der Lichtquelle emittierten Lichts, angepasst werden.

In einer weiteren vorteilhaften Ausgestaltung der erfinderischen Optik weist der Querschnitt deren Lichteintrittsfläche F abweichend von der allgemein rechteckigen Form eine Trapez-Form auf, wie in Figur 8 dargestellt. Dabei sind die Seitenflächen dieser Trapezform um die Winkel α und β gegenüber der Horizontalen geneigt. Dabei ist es denkbar die beiden Neigungswinkel α und β in ihrem Betrag gleich oder aber unterschiedlich voneinander zu wählen. Entsprechend den Abbildungen in Figur 6 zeigt Figur 9 das Ergebnis einer Berechnung der Energieverteilung des aus der vorteilhaften Optik mit geneigten Seitenflächen austretenden Lichtes. Der Berechnung wurden die Neigungswinkel α und β zu 5° bzw. zu 7° gewählt. Im oberen Teil der Figur ist wieder in Falschfarbdarstellung der Intensitätsverlauf des von einer im wesentlichen vertikal angeordneten Optik ausgehenden Lichtes aufgezeigt. Daneben und darunter ist in Kurvenform die Intensitätsverteilung an bestimmten Positionen in x-Richtung und y-Richtung aufgezeigt. Wie aus der Figur deutlich erkennbar ist, weist die Strahlungscharakteristik der Optik im Fernfeld, entgegen dem in Figur 6 dargestellten Fall, eine deutliche Krümmung senkrecht zur Strahlungsrichtung auf. Andererseits zeigt auch diese Strahlungscharakteristik einen deutlichen Hell/Dunkel-Übergang. Auch bei dieser Simulation wurde davon ausgegangen, dass die Lichtquelle mittig bzgl. der Lichteintrittsfläche F der Optik angebracht ist.

In Figur 10 zeigt die Projektion der Lichteintrittsfläche F der erfinderischen Optik, in diesem Fall mit einem rechteckigen Querschnitt, mit einer mittig daran anschließender Halbleiterlichtquelle 60. Im allgemeinen Fall wird die Halbleiterlichtquelle 60 wie in Figur 110 gezeigt mittig auf der Lichteintrittsfläche aufgebracht. Dabei wird in gewinnbringender Weise die Dickenabmessung der Optik so gewählt, dass sie die Abmessungen der Halbleiterlichtquelle 60 möglichst wenig übersteigt. Auf diese Weise entstehen Optiken mit optimal geringem Platzbedarf, wodurch es möglich wird eine Vielzahl von Optiken innerhalb einer erfindungsgemäßen Beleuchtungsquelle auf kleinstem Raum unterzubringen und so eine maximale Lichtleistung zu erzielen.

Durch Verschieben der Halbleiterlichtquelle 60 entlang der Verbindungslinie zwischen den Punkten P1 und P2 wird erreicht, dass das Licht aus der Optik asymmetrisch austritt. Dabei ist es denkbar entweder die Halbleiterlichtquelle 60 fix an einer beliebigen Stelle entlang dieser Verbindungslinie zu positionieren, um die gewünschte asymmetrische Strahlungscharakteristik zu erzielen, oder aber die Optik verschieblich über der Halbleiterlichtquelle 60 anzuordnen, so dass die gewünschte Asymmetrie der Lichtausstrahlung durch geeignete Verschiebung der Optik gegenüber der Halbleiterlichtquelle 60 erzielt werden kann. Alternativ ist es auch denkbar, anstelle einer verschieblichen Optik an der Lichteintrittsfläche F der einzelnen Optik entlang der Verbindungslinie zwischen P1 und P2 gleich mehrere Halbleiterlichtquellen anzuordnen. So kann in vorteilhafter Weise ohne mechanische Verstellung, einfach durch gezielte elektrische Ansteuerung und Auswahl das aus der Optik austretende Licht in seiner Leuchtcharakteristik verändert werden.

Bei der Anordnung der Optiken zu der erfindungsgemäßen Beleuchtungsvorrichtung ist es in vorteilhafter Weise denkbar, die einzelnen Halbleiterlichtquellen 60 zu den jeweiligen, in einem Feld angeordneten Optiken individuell so anzuordnen, dass die Beleuchtungsvorrichtung eine asymmetrische Abstrahlungscharakteristik aufweist. Ergänzend oder Alternativ ist es aber auch denkbar die asymmetrische Strahlungscharakteristik durch eine Anordnung von an die gewünschte Lichtausstrahlung angepasste, individuell geformte Optiken zu erzielen, dabei ist es denkbar ein Teil der Optiken mit rechteckiger Lichteintrittsfläche F (entsprechend Figur 10) und einen anderen Teil der Optiken mit trapezförmigen Lichteintrittsflächen F (entsprechend Figur 8) auszuführen. Auch können in gewinnbringender Weise die Optiken zumindest in Teilen entsprechend der in Figur 7 aufgezeigten Ausgestaltung ausgeführt sein.

Sind wenigstens einigen der Einzeloptiken innerhalb der Beleuchtungsvorrichtung gleich mehrere Halbleiterlichtquellen zugeordnet, so kann auf einfache Weise, mittels elektronischer Steuerung ein Verschwenken des von der Vorrichtung ausgesandten Leuchtkegels oder generell eine Änderung der asymmetrischen Beleuchtungseigenschaften der Beleuchtungsvorrichtung erwirkt werden, indem jeweils eine der mehreren einer Optik zugeordneten Halbleiterlichtquellen angesteuert wird. Eine solche wechselweise Ansteuerung der an einer einzelnen Optik angebrachten Lichtquellen führt zu der selben Strahlschwenkung wie dies aus dem Stand der Technik für verschieblich angeordnete Linsenoptiken der Fall ist, ohne jedoch auf eine anfällige, wenig robuste Mechanik zurückgreifen zu müssen. Des weiteren bietet diese vorteilhafte.Ausgestaltung auch die Möglichkeit, die einzelnen Optiken innerhalb einer Gruppe von Optiken ohne Aufwand individuell zu steuern, dies ist bei einer mechanisch variablen Ablenkvorrichtung wirtschaftlich sinnvoll nicht realisierbar.

Besonders gewinnbringend wird die Beleuchtungsvorrichtung so ausgestaltet, dass die Halbleiterlichtquellen unabhängig von den anderen einzeln oder in Gruppen gemeinsam angesteuert gedimmt oder aktiviert bzw. deaktiviert werden können, um gezielt und situationsangepasst die Umgebung ausleuchten zu können.

In besonders vorteilhafter Weise eignet sich die erfinderische Beleuchtungsvorrichtung zur Verwendung als Scheinwerfer in einem Kraftfahrzeug, um die Umgebung vor dem Fahrzeug asymmetrisch auszuleuchten.

In gewinnbringender Weise werden bei der Verwendung in einem Kraftfahrzeug die einzelnen dem Scheinwerfer zugeordneten Optiken, so in Bezug auf die Straßenoberfläche ausgerichtet, dass die x-Achsen der Optiken im wesentlichen parallel zu dieser verlaufen; d.h. die Einzeloptiken sollten im wesentlichen senkrecht stehend (entsprechend beispielsweise Figur 4) angeordnet werden.

## Patentansprüche

1. Beleuchtungsvorrichtung, insbesondere zur Verwendung in einem Kraftfahrzeug, welche durch ein Feld von einzelnen Optiken gebildet wird, denen jeweils wenigstens eine Halbleiterlichtquelle, insbesondere eine Lumineszenzdiode zugeordnet ist,
dass die Optiken senkrecht zur Lichteintrittsfläche einen Zentralbereich aufweisen, dessen Projektion in eine zweidimensionale Ebene einer geometrischen Fläche entspricht, die als Grenzfläche eines brechenden Mediums das von einem Brennpunkt ausgehende Licht auch für große Öffnungswinkel in einem zweiten Brennpunkt sammelt,
**dadurch gekennzeichnet,**
**dass** die Lichteintrittsfläche (F) der Optiken eine längliche, im Wesentlichen rechteckige Form aufweisen,
und **dass** dieser Zentralbereich mit einem parabolischen Reflektor kombiniert wird.

2. Beleuchtungsvorrichtung nach Anspruch 1,
**dadurch gekennzeichnet,**
**dass** die Außenflächen A und B des Reflektors so in Richtung des Zentralbereichs der Optik gedreht werden, dass alle aus der Optik austretenden Stahlen im wesentlichen parallel sind.

3. Beleuchtungsvorrichtung nach einem der Ansprüche 1 oder 2,
**dadurch gekennzeichnet,**
**dass** die Außenflächen A und B des Reflektors verspiegelt oder total reflektierend ausgeführt werden.

4. Beleuchtungsvorrichtung nach einem der vorhergehenden Ansprüche,
**dadurch gekennzeichnet,**
**dass** die Seitenflächen E der Optik dergestalt geneigt werden, dass sich die Optik von der Lichtaustrittsfläche G hin zur Lichteintrittsfläche F verjüngt.

5. Beleuchtungsvorrichtung nach Anspruch 4,
**dadurch gekennzeichnet,**
**dass** die Seitenflächen, insbesondere durch Verspiegelung oder Krümmung, so ausgebildet werden, dass in Strahlrichtung ein großer Akzeptanzwinkel entsteht.

6. Beleuchtungsvorrichtung nach einem der vorhergehenden Ansprüche,
**dadurch gekennzeichnet,**
**dass** die Lichteintrittsfläche der einzelnen Optiken eine Trapezform aufweist.

7. Beleuchtungsvorrichtung nach einem der vorhergehenden Ansprüche,
**dadurch gekennzeichnet,**
**dass** wenigstens einem der einzelnen Optiken mehrere Halbleiterlichtquellen zugeordnet sind.

8. Beleuchtungsvorrichtung nach einem der vorhergehenden Ansprüche,
**dadurch gekennzeichnet,**
**dass** die einzelnen Halbleiterlichtquellen individuell geschaltet werden.

9. Beleuchtungsvorrichtung nach einem der vorhergehenden Ansprüche,
**dadurch gekennzeichnet,**
**dass** die Optiken und die Halbleiterlichtquellen verschieblich zueinander angeordnet sind.

10. Verfahren zur Ansteuerung einer Beleuchtungsvorrichtung nach einem der vorhergehenden Ansprüche,
**dadurch gekennzeichnet,**
**dass** die Halbleiterlichtquellen in Abhängigkeit der erwünschten Strahlungscharakteristik einzeln angesteuert werden,
wobei hierbei die Halbleiterquellen ganz oder teilweise aktiviert werden.

11. Verfahren nach Anspruch 10,
**dadurch gekennzeichnet,**
**dass** für den Fall, dass mehrere Halbleiterlichtquellen einer einzelnen Optik zugeordnet sind, diese in Abhängigkeit der erwünschten Strahlungscharakteristik angesteuert werden.

12. Verfahren nach einem der Ansprüche 10 oder 11,
**dadurch gekennzeichnet,**
**dass** zur Änderung der Abstrahlungscharakteristik der Beleuchtungsvorrichtung die Linsen und die Halbleiterlichtquellen gegeneinander verschoben werden.

13. Verwendung der Beleuchtungseinrichtung nach einem der vorhergehenden Ansprüche als Kraftfahrzeugscheinwerfer zur asymmetrischen Ausleuchtung der Umgebung vor einem Kraftfahrzeug.

## Claims

1. Illumination device, in particular for use in a motor vehicle, which is formed by an array of individual optical elements that are in each case assigned at least one semiconductor light source, in particular a light emitting diode,
the optical elements having, perpendicular to the light entry area, a central region whose projection into a two-dimensional plane corresponds to a geometrical area, which, as an interface of a refractive medium, collects the light emerging from a focal point at a second focal point even for large aperture angles,
**characterized**
**in that** the light entry opening (F) of the optical elements have an elongate, essentially rectangular form,
and **in that** said central region is combined with a parabolic reflector.

2. Illumination device according to Claim 1,
**characterized**
**in that** the outer areas A and B of the reflector are rotated in the direction of the central region of the optical element such that all beams emerging from the optical element are substantially parallel.

3. Illumination device according to either of Claims 1 and 2,
**characterized**
**in that** the outer areas A and B of the reflector are embodied such that they are mirror-coated or totally reflective.

4. Illumination device as claimed in one of the preceding claims,
**characterized**
**in that** the side areas E of the optical element are inclined in such a way that the optical element tapers from the light exit area G towards the light entry area F.

5. Illumination device as claimed in Claim 4,
**characterized**
**in that** the side areas are formed, in particular by means of mirror-coating or curvature, such that a large acceptance angle is produced in the beam direction.

6. The illumination device as claimed in one of the preceding claims,
**characterized**
**in that** the light entry area of the individual optical elements has a trapezoidal form.

7. Illumination device as claimed in one of the preceding claims,
**characterized**
**in that** at least one of the individual optical elements is assigned a plurality of semiconductor light sources.

8. Illumination device as claimed in one of the preceding claims,
**characterized**
**in that** the individual semiconductor light sources are switched individually.

9. Illumination device as claimed in one of the preceding claims,
**characterized**
**in that** the optical elements and the semiconductor light sources are arranged such that they are displaceable with respect to one another.

10. Method for driving an illumination device as claimed in one of the preceding claims,
**characterized**
**in that** the semiconductor light sources are driven individually in a manner dependent on the desired radiation characteristic,
the semiconductor sources in this case being entirely or partly activated.

11. Method as claimed in Claim 10,
**characterized**
**in that**, for the case where a plurality of semiconductor light sources are assigned to an individual optical element, these are driven in a manner dependent on the desired radiation characteristic.

12. Method as claimed in either of Claims 10 and 11,
**characterized**
**in that** the lenses and the semiconductor light sources are displaced relative to one another for the purpose of changing the emission characteristic of the illumination device.

13. Use of the illumination device as claimed in one of the preceding claims as a motor vehicle headlight for asymmetrical illumination of the surroundings in front of a motor vehicle.

## Revendications

1. Dispositif d'éclairage, à utiliser notamment dans un véhicule automobile, qui est formé par un champ d'optiques individuelles à chacune desquelles est associée au moins une source lumineuse semiconductrice, notamment une diode électroluminescente, sachant que les optiques présentent perpendiculairement à la surface d'entrée de lumière une région centrale dont la projection dans un plan à deux dimensions correspond à une surface géométrique qui, en tant que surface limite d'un milieu réfringent, regroupe la lumière provenant d'un foyer dans un deuxième foyer même pour de grands angles d'ouverture,
**caractérisé en ce que** la surface d'entrée de lumière (F) des optiques présente une forme oblongue essentiellement rectangulaire, et **en ce que** cette région centrale est combinée à un réflecteur parabolique.

2. Dispositif d'éclairage selon la revendication 1, **caractérisé en ce que** les surfaces extérieures A et B du réflecteur sont tournées en direction de la région centrale de l'optique de telle sorte que tous les rayons issus de l'optique sont essentiellement parallèles.

3. Dispositif d'éclairage selon la revendication 1 ou 2, **caractérisé en ce que** les surfaces extérieures A et B du réflecteur sont revêtues d'une couche réfléchissante ou sont totalement réfléchissantes.

4. Dispositif d'éclairage selon l'une quelconque des revendications précédentes, **caractérisé en ce que** les surfaces latérales E de l'optique sont inclinées de telle sorte que l'optique se rétrécit depuis la surface de sortie de lumière G vers la surface d'entrée de lumière F.

5. Dispositif d'éclairage selon la revendication 4, **caractérisé en ce que** les surfaces latérales sont conçues, notamment par dépôt de couches réfléchissantes ou courbure, de telle sorte qu'on obtient un grand angle d'acceptation dans la direction de rayonnement.

6. Dispositif d'éclairage selon l'une quelconque des revendications précédentes, **caractérisé en ce que** la surface d'entrée de lumière des optiques individuelles présente une forme trapézoïdale.

7. Dispositif d'éclairage selon l'une quelconque des revendications précédentes, **caractérisé en ce que** plusieurs sources lumineuses semi-conductrices sont associées à au moins une des optiques individuelles.

8. Dispositif d'éclairage selon l'une quelconque des revendications précédentes, **caractérisé en ce que** les différentes sources lumineuses semi-conductrices sont individuellement activées.

9. Dispositif d'éclairage selon l'une quelconque des revendications précédentes, **caractérisé en ce que** les optiques et les sources lumineuses semi-conductrices sont disposées avec possibilité de déplacement les unes par rapport aux autres.

10. Procédé d'asservissement d'un dispositif d'éclairage selon l'une quelconque des revendications précédentes, **caractérisé en ce que** les sources lumineuses semi-conductrices sont individuellement asservies en fonction de la caractéristique de rayonnement souhaitée,
sachant que les sources lumineuses semi-conductrices sont pour cela totalement ou partiellement activées.

11. Procédé selon la revendication 10, **caractérisé en ce que**, dans le cas où plusieurs sources lumineuses semi-conductrices sont associées à une optique individuelle, elles sont asservies en fonction de la caractéristique de rayonnement souhaitée.

12. Procédé selon la revendication 10 ou 11, **caractérisé en ce que**, afin de modifier la caractéristique de rayonnement du dispositif d'éclairage, les lentilles et les sources lumineuses semi-conductrices sont déplacées les unes par rapport aux autres.

13. Utilisation du dispositif d'éclairage selon l'une quelconque des revendications précédentes comme projecteur de véhicule automobile pour l'éclairage asymétrique de l'environnement devant un véhicule automobile.
